# EUROPÄISCHE PATENTSCHRIFT

(11) **EP 0 784 570 B1**
(45) Veröffentlichungstag und Bekanntmachung des Hinweises auf die Patenterteilung: **12.08.1998**
(21) Anmeldenummer: 95932604.2
(22) Anmeldetag: 06.10.1995
(51) Int. Cl.: B65D 6/18, E05D 7/10

(54) **ZUSAMMENKLAPPBARER KUNSTSTOFFBEHÄLTER**
COLLAPSIBLE PLASTICS CONTAINER
RECIPIENT PLASTIQUE PLIABLE

(30) Priorität: 07.10.1994 CH 3023/94; 02.12.1994 CH 3664/94
(43) Veröffentlichungstag der Anmeldung: 23.07.1997
(73) Patentinhaber: Schoeller International Engineering S.A., 1680 Romont (CH)
(72) Erfinder: UMIKER, Hans, CH-8132 Egg (CH)
(74) Vertreter: EGLI-EUROPEAN PATENT ATTORNEYS
(86) Internationale Anmeldenummer: CH9500228
(87) Internationale Veröffentlichungsnummer: WO9611144

(56) Entgegenhaltungen:
- EP-A- 0 178 211
- EP-A- 0 404 041
- DE-A- 2 734 964
- US-B- 513 789

## Beschreibung

Die Erfindung betrifft einen zusammenklappbaren Kunststoffbehälter gemäss dem Oberbegriff des Anspruchs 1. Kunststoffbehälter dieser Art werden zum Transport von Waren, z. B. Gemüse eingesetzt. Aus der DE-A-42 01 145 ist ein derartiger Kunststoffbehälter bekannt, bei welchem ein rechteckiger Boden mit vier Aussenwänden durch Filmscharniere verbunden ist.

Der beschriebene Kunststoffbehälter hat sich zwar im praktischen Einsatz bewährt, stellt jedoch bei der Herstellung beträchtliche Probleme. So müssen Boden und Wände zwangsläufig einstückig hergestellt werden, was wegen der durch das Erfordernis der grossen Projektionsfläche gegebenen Randbedingungen schwerwiegende Einschränkungen bezüglich der Grösse der Maschinen für die Herstellung nach sich zieht.

Wegen der hohen Anforderungen, denen die Filmscharniere genügen müssen, sind der Materialauswahl enge Grenzen gesetzt und ist grosse Präzision bei der Herstellung erforderlich. Selbst bei Einsatz hochwertigen Materials sind die Scharniere jedoch meist der Teil, der den Ausfall eines ganzen Behälters verursacht.

Aus EP-A-0 404 041 ist ein weiterer gattungsgemässer Kunststoffbehälter bekannt, bei welchem ein rechteckiger Boden mit zwei gegenüberliegenden Aussenwänden durch Scharniere verbunden ist. Diese Scharniere bestehen entweder aus einem dünnen Streifen Kunststoff (Nachteile solcher Filmscharniere wurden bereits beschrieben) oder aus einer Vielzahl von je zwei ineinander passenden Kunststoffteilen, welche mittels eines langen, zusätzlichen Bolzens schwenkbar verriegelt werden können. Die Wände dieses Kunststoffbehälters können in bestimmter Reihenfolge, nacheinander zum Behälterboden eingeklappt werden, worauf sie eine zu diesem praktisch parallele Position einnehmen.

Hier soll die Erfindung Abhilfe schaffen. Die Erfindung, wie sie in den Ansprüchen gekennzeichnet ist, schafft einen Kunststoffbehälter, bei welchem Boden und Wände getrennt hergestellt und dann zusammengesetzt werden können. Dadurch besteht wesentlich grössere Freiheit in der Gestaltung dieser Teile, die ausserdem wesentlich einfacher herstellbar sind als ein ganzer zusammenhängender Kunststoffbehälter. Der Behälter kann später wieder zerlegt und die Teile etwa einzeln gereinigt und auch einzeln ausgewechselt werden. Trotzdem ist ein unbeabsichtigtes Auseinanderfallen der Teile nicht möglich. Das erfindungsgemäss aufgebaute Scharnier setzt ausserdem das Material keinen ungewöhnlichen Belastungen aus, so dass die Auswahl an brauchbaren Materialien wesentlich grösser ist. Selbst die Verwendung von Regenerat ist nicht ausgeschlossen.

Erfindungsgemässe Weiterbildungen lösen das Problem einer sicheren, aber ohne weiteres absichtlich lösbaren Fixierung des Behälters in seiner Einsatzkonfiguration mit aufrechten Wänden. Die Wände sind erfindungsgemäss nicht nur, wie aus der oben angesprochenen Schrift bekannt, durch Schnappverriegelungen verbunden, sondern sicher verrastet, sodass ihre Verbindung nur durch Lösen der Verrastung aufgehoben werden kann, worauf sie ohne weiteres in die Transportkonfiguration umklappbar sind. Weiter sind aneinanderstossende Seitenränder benachbarter Wände sicher miteinander verschränkt, so dass sie selbst grossen Kräften, auch von der Innenseite her, wie sie etwa vom Gewicht im Behälter aufbewahrten Schüttgutes ausgehen, widerstehen.

Im folgenden wird die Erfindung anhand eines lediglich einen Ausführungsweg darstellenden Ausführungsbeispiels näher erläutert. Es zeigen:
- Fig. 1: in vereinfachter perspektivischer Darstellung einen erfindungsgemässen Kunststoffbehälter in Einsatzkonfiguration,
- Fig. 2a-c: in vereinfachter perspektivischer Darstellung die schrittweise Ueberführung des Kunststoffbehälters von Fig. 1 in die in Fig. 2c dargestellte Transportkonfiguration mit umgeklappten Wänden,
- Fig. 3: einen teilweisen Längsschnitt durch den Kunststoffbehälter in Transportkonfiguration gemäss Fig. 2c,
- Fig. 4a,b: ein Scharnier beim Zusammenstecken einer Wand mit dem Boden, wobei Fig. 4b die Endstellung zeigt,
- Fig. 4c,d: weitere Ausführungsformen eines Scharniers beim Zusammenstecken einer Wand mit dem Boden in der Endstellung,
- Fig. 5: den oberen Eckbereich einer Seitenwand des erfindungsgemässen Kunststoffbehälters gemäss einer ersten Ausführungsform in stirnseitigem Aufriss,
- Fig. 6: den oberen Eckbereich einer Stirnwand des erfindungsgemässen Kunststoffbehälters gemäss der ersten Ausführungsform in stirnseitigem Aufriss,
- Fig. 7: die oberen Eckbereiche gemäss Fig. 6, 7 im Eingriff,
- Fig. 8: einen Schnitt längs VIII-VIII in Fig. 7,
- Fig. 9: einen Schnitt längs IX-IX in Fig. 7,
- Fig. 10: einen Schnitt längs X-X in Fig. 7,
- Fig. 11: den oberen Eckbereich einer Seitenwand des erfindungsgemässen Kunststoffbehälters gemäss einer zweiten Ausführungsform in stirnseitigem Aufriss,
- Fig. 12: den oberen Eckbereich einer Stirnwand des erfindungsgemässen Kunststoffbehälters gemäss der zweiten Ausführungsform in stirnseitigem Aufriss,
- Fig. 13: die oberen Eckbereiche gemäss Fig. 11, 12 im Eingriff,
- Fig. 14: einen Schnitt längs XIV-XIV in Fig. 13 und
- Fig. 15: einen Schnitt längs XV-XV in Fig. 13,

Der erfindungsgemässe Kunststoffbehälter, in Fig. 1 in Einsatzkonfiguration dargestellt, umfasst einen rechteckigen Boden 1, an dessen Längsseiten Seitenwände 2 und an dessen Breitseiten Stirnwände 3 jeweils nach innen umklappbar - wie später noch genauer erläutert werden wird - angelenkt sind. Die Seitenwände 2 sind etwas um die Ecken gezogen und werden von den Stirnwänden 3 blockiert, so dass sie bei aufrechten Stirnwänden 3 nicht umklappbar sind. Die Stirnwände 3 dagegen sind frei und können nach Lösen einer Verrastung mit den Seitenwänden 2 - die ebenfalls noch genauer erläutert werden wird - nach innen in eine zum Boden 1 parallele Lage umgeklappt werden, wie das in Fig. 2a, 2b dargestellt ist. Damit sind die Seitenwände 2 deblockiert und können nun ebenfalls nach innen umgeklappt werden, so dass sie, ebenfalls parallel zum Boden 1, auf die Stirnwände 3 zu liegen kommen, wie in Fig. 2c gezeigt.

Die Stirnwände 3 sind jeweils mittels beispielsweise zweier Scharniere 4 (Fig. 3, 4a,b,c,d), die am unteren Rand ihrer Innenseiten angeordnet sind, mit dem Boden 1 verbunden. Wie am deutlichsten aus Fig. 4a,b,c,d hervorgeht, besteht jedes Scharnier 4 aus einer am Boden 1 angeformten Scharnierbuchse 5 und einem an der Stirnwand 3 angeformten, mit derselben durch einen stegförmigen Haltefinger 6 verbundenen zylindrischen Scharnierzapfen 7. Die Scharnierbuchse 5 besteht aus einem Einschubabschnitt 8 und einem durch eine Lücke 9 von derselben beabstandeten Endabschnitt 10. Beide durchdringt ein gerader Kanal 11 von rundem gleichbleibendem Querschnitt. Dieser ist im Endabschnitt 10 umfangsseitig geschlossen und weist im Einschubabschnitt 8 um ca. 30° für die Seitenwände und ca. 90° für die Stirnwände gegenüber der Ebene des Bodens 1 verdreht einen Einschubschlitz 12 auf, welcher in Einschubrichtung (Pfeil), d.h. gegen die Lücke 9 zu schmäler wird.

In einer ersten Ausführungsform ist der Haltefinger 6 an seinem in Einschubrichtung vorderen Ende durch Abrundung verjüngt und weist an seinem hinteren Ende eine zur Achse des Scharnierzapfens 7 senkrechte Sperrfläche 13 auf, welche breiter als der Einschubschlitz 12 an seinem vorderen Ende ist.

Zum Zusammenstecken einer Stirnwand 3 mit dem Boden 1 wird also die letztere in eine Neigung von etwa 30° zu dem ersteren gebracht und dann der Scharnierzapfen 7 in den Kanal 11 eingeschoben, was durch eine wahlweise vorgesehene kegelförmig sich verjüngende Spitze desselben am vorderen Ende erleichtert werden kann und wobei schliesslich der Haltefinger 6 mit seinem verjüngten Vorderende in den Einschubschlitz 12 eindringt, der an seinem Hinterende breiter ist als der Haltefinger 6, so dass dieser sich sehr leicht einführen lässt. Dann wird die Stirnwand 3 unter elastischer Deformation des Einschubabschnitts 8 der Scharnierbuchse 5 durch den Haltefinger 6 weitergeschoben, bis der Haltefinger 6 in der Lücke 9 liegt (Fig. 4b) und, da das Vorderende des Einschubschlitzes 12 schmäler ist als die Sperrfläche 13 am Hinterende des Haltefingers 6, gegen ein Zurückgleiten gesichert ist. Eine unbeabsichtigte Trennung der Stirnwand 3 vom Boden 1 ist also ausgeschlossen. Da der Haltefinger 6 in Einschubrichtung nur geringfügig kürzer ist als die Lücke 9, besteht in dieser Richtung nur sehr geringes Spiel.

Soll die Stirnwand 3 wieder vom Boden getrennt werden, so kann der Einschubschlitz 12 mittels eines geeigneten Werkzeugs an seinem Vorderende elastisch erweitert und dann der Haltefinger 6 gegen die Einschubrichtung durch den Einschubschlitz 12 und der Scharnierzapfen 7 aus der Scharnierbuchse 5 herausgezogen werden.

In einer zweiten Ausführungsform weist der Haltefinger 6 an seinem in Einschubrichtung vorderen Ende eine senkrechte Anschlagfläche 6a und an seinem hinteren Ende eine Verjüngug 6b auf, welche schmäler ist als der Einschubschlitz 12 an seinem an die Lücke 9 grenzenden Ende.

Zum Zusammenstecken einer Seitenwand 2 mit dem Boden 1 wird diese in eine Neigung von etwa 30° zum Boden gebracht und dann der Scharnierzapfen 7 in den Kanal 11 eingeschoben, was trotz der vorauslaufenden Anschlagfläche 6a durch einen Handschlag auf die in der Einschubrichtung rückseitige Höhenkante der Seitenwand 2 leicht bewerkstelligt werden kann. Dabei wird die Seitenwand 2 unter elastischer Deformation des Einschubabschnitts 8 der Scharnierbuchse 5 durch den Haltefinger 6 weitergeschoben, bis der Haltefinger 6 in der Lücke 9 liegt (Fig. 4c) und die Anschlagfläche 6a am Endabschnitt 10 anschlägt. Trotzdem das Vorderende des Einschubschlitzes 12 breiter ist als die Verjüngung 6b am Hinterende des Haltefingers 6 sind die Seitenwände 2 gegen ein Zurückgleiten gesichert, weil die Steifheit des Einschubabschnittes 8 einem Herausgleiten genügend Widerstand bietet, zudem kann die Seitenwand ausschliesslich unter dem bekannten Neigungswinkel von ca. 30° gegenüber dem Boden herausgeschoben werden. Eine unbeabsichtigte Trennung der Seitenwand vom Boden 1 ist also ausgeschlossen. Da der Haltefinger 6 in Einschubrichtung nur geringfügig kürzer ist als die Lücke 9, besteht in dieser Richtung nur sehr geringes Spiel.

Soll die Seitenwand 2 wieder vom Boden getrennt werden, so kann der Einschubschlitz 12 mittels der Verjüngung 6b am Hinterende des Haltefingers und einem leichten Handschlag auf die entsprechende Höhenkante der Seitenwand 2 an seinem Vorderende elastisch erweitert und dann der Haltefinger 6 gegen die Einschubrichtung durch den Einschubschlitz 12 und der Scharnierzapfen 7 aus der Scharnierbuchse 5 herausgezogen werden. Vorteilhaft wirkt sich in diesem Ausführungsbeispiel das Plazieren der Verjüngung 6b auf die Hinterseite des Haltefingers 6 aus, denn so kann auf ein spezielles Hilfswerkzeug zum Zerlegen des Behälters verzichtet werden.

In einer dritten Ausführungsform werden Vorteile der beiden vorangegangenen Ausführungsformen kombiniert. Der Haltefinger 6 weist sowohl an seinem in Einschubrichtung vorderen Ende als auch an seinem hinteren Ende eine Verjüngung 6b auf, welche schmäler ist als der Einschubschlitz 12 an seinem vorderen Ende.

Zum Zusammenstecken einer Seitenwand 2 mit dem Boden 1 wird diese in eine Neigung von etwa 30° zum Boden gebracht und dann der Scharnierzapfen 7 in den Kanal 11 eingeschoben, was dank der vorauslaufenden Verjüngung 6b und durch einen leichten Handschlag auf die in der Einschubrichtung rückseitige Höhenkante der Seitenwand 2 leicht bewerkstelligt werden kann. Dabei wird die Seitenwand 2 unter elastischer Deformation des Einschubabschnitts 8 der Scharnierbuchse 5 durch den Haltefinger 6 weitergeschoben, bis der Haltefinger 6 in der Lücke 9 liegt (Fig. 4d) und die vorauslaufende Verjüngung 6b am Endabschnitt 10 anschlägt. Trotzdem das Vorderende des Einschubschlitzes 12 breiter ist als die Verjüngung 6b am Hinterende des Haltefingers 6 sind die Stirnwände 3 bzw. die Seitenwände 2 gegen ein Zurückgleiten gesichert, weil die Steifheit des Einschubabschnittes 8 einem Herausgleiten genügend Widerstand bietet, zudem kann die Seitenwand ausschliesslich unter dem bekannten Neigungswinkel von ca. 30° gegenüber dem Boden herausgeschoben werden. Eine unbeabsichtigte Trennung der Seitenwand vom Boden 1 ist also ausgeschlossen. Da der Haltefinger 6 in Einschubrichtung nur geringfügig kürzer ist als die Lücke 9, besteht in dieser Richtung nur sehr geringes Spiel.

Soll die Seitenwand 2 wieder vom Boden getrennt werden, so kann der Einschubschlitz 12 mittels der Verjüngung 6b am Hinterende des Haltefingers und einem leichten Handschlag auf die entsprechende Höhenkante der Seitenwand 2 an seinem Vorderende elastisch erweitert und dann der Haltefinger 6 gegen die Einschubrichtung durch den Einschubschlitz 12 und der Scharnierzapfen 7 aus der Scharnierbuchse 5 herausgezogen werden. Vorteilhaft wirkt sich in diesem Ausführungsbeispiel das Plazieren der Verjüngung 6b auf beiden Seiten des Haltefingers 6 aus, denn so kann auf ein spezielles Hilfswerkzeug zum Zerlegen des Behälters verzichtet werden und die notwendige Kraft zum erneuten Zusammenfügen ist geringer. Die mechanische Belastung des elastischen Einschubschlitzes durch das wiederholte Zusammenfügen und Trennen von Boden und Seitenwände 2 wird dadurch minimiert.

Das Zusammenfügen der Stirnwände 3 mit dem Boden 1 sowie das Trennen derselben geschieht bei allen drei genannten Ausführungsformen sinngemäss, nur dass dafür die Stirnwände 3 zum Boden 1 ungefähr senkrecht stehen müssen. Ein Herausgleiten der Stirnwände 3 in jeder Stellung bis zur Vertikalen wird normalerweise durch die zuerst aufzurichtenden Seitenwände 2 verhindert, in der horizontalen Stellung wird das Herausgleiten von den Sockeln 16 verhindert. Die Stirnwände 3 können also nur gezielt und beabsichtigt entfernt werden, wenn mindestens eine Seitenwand 2 schon weggenommen wurde.

Bei vollständig eingeschobenem Scharnierzapfen 7 (Fig. 4b,c,d) kann die Stirnwand 3 in eine vertikale Position gebracht werden, wie in der Einsatzkonfiguration gemäss Fig. 1, und auch in die Transportkonfiguration von Fig. 2c und Fig. 3 umgeklappt werden. Der Schnitt in Fig. 3 ist durch die Mittelebene eines Scharniers 4 geführt, wobei der Scharnierzapfen 7 ungeschnitten dargestellt ist. Die Seitenwände sind weggelassen.

Gegen ein Kippen nach aussen sind die Stirnwände 3 schon dadurch gesichert, dass sie mit Teilen eines Auflagestreifens 14 auf Anschlagflächen 15 an den Oberseiten der Scharnierbuchsen 5 aufsitzen.

Die Verbindung der Seitenwände 2 mit dem Boden 1 ist über genau gleiche, ebenfalls am unteren Rand ihrer Innenseiten angeordnete Scharniere hergestellt. Die Seitenwände 2 sitzen etwas erhöht auf Sockeln 16 (Fig. 1, 2a-c) auf, welche ebenfalls Anschläge gegen ein Kippen nach aussen bilden, so dass auch die Scharniere etwas höher angeordnet sind und die Seitenwände 2 in Transportkonfiguration parallel zum Boden 1 auf den Stirnwänden 3 aufliegen.

Der Boden und die Wände des Kunststoffbehälters können nach dem oben Beschriebenen getrennt hergestellt und dann zum Gebrauch einfach - ohne Werkzeug - zusammengesteckt werden. Mittels eines geeigneten Werkzeugs können sie bei Bedarf, z. B. zur Reinigung, wieder getrennt und anschliessend erneut ohne Werkzeug zusammengefügt werden.

Zur Verrastung einer Stirnwand 3 mit beiden anstossenden Seitenwänden 2 in der Einsatzkonfiguration ist gemäss einer ersten Ausführungsform des erfindungsgemässen Kunststoffbehälters (Fig. 5-8) jeweils die etwas um die Ecke gezogene Seitenwand 2 im oberen Teil des Seitenrandbereichs mit einem Riegel 17 als Rastteil versehen, der als schräg nach aussen und gegen den Seitenrand und die Stirnwand 3 hin vorstehende steife rechteckige Platte ausgebildet ist, welche an der Seitenwand 2 um eine zu den aneinanderstossenden Seitenrändern der Wände etwa parallele, im hier beschriebenen Fall also vertikale Rastachse 18 elastisch verschwenkbar angeformt ist. Der Riegel 17 weist dort einen geschwächten Streifen auf, welcher bei seiner Verschwenkung auftretende Deformationen wie auch leichte Scherungen elastisch aufnimmt. An seiner Vorderkante trägt der Riegel 17 einen ebenfalls plattenförmigen, mit ihm steif verbundenen Lösegriff 19, der annähernd parallel zur Stirnwand 3 über die Rastachse 18 hinausragt. Ganz aussen am Seitenrand weist die Seitenwand 2 einen zum Riegel 17 parallelen, von demselben geringfügig beabstandeten Rahmensteg 20 auf, welcher mit dem Riegel 17 ein längliches Fenster 21 seitlich begrenzt. Unterhalb des Riegels 17 ist die Seitenwand 2 mit einem sich annähernd bis zu ihrem unteren Rand erstreckenden Hakenprofil 22 versehen, das sich im schmalen oberen Randbereichs oberhalb des Riegels 17 fortsetzt.

Die Stirnwand 3 weist, gleichfalls im Seitenwandbereich, auf der Höhe des Riegels 17 einen Hakenfortsatz 23 auf, welcher mit einem normal zur Ebene der Stirnwand 3 durch das Fenster 21 ragenden Steg, der einen gegen den Riegel 17 gerichteten Raststeg 24 trägt, mit der Seitenwand 2 eingreift. Die nach innen gerichtete Rückseite des Raststegs 24 bildet einen schmalen Streifen, der (s. Fig. 8) als Rastfläche 25 mit dem Riegel 17 als Sperrelement zusammenwirkt. Die Rastfläche 25 ist an ihrem freien, der Seitenwand 2 zugekehrten Rand von einer Rastkante 26 und am gegenüberliegenden Rand von einem vom Hakenfortsatz 23 gebildeten Anschlag begrenzt. An der Vorderseite sind zwischen dem Raststeg 24 und dem äussersten Teil des Hakenfortsatzes 23 mehrere dreieckförmige Keilstege 27 angeordnet, welche sich auf der anderen Seite des letzteren als gerundete Stützstege 28 fortsetzen, welche am Rahmensteg 20 anliegen. Oberhalb des Hakenfortsatzes 23 sowie unterhalb desselben bis in die Nähe des unteren Randes weist die Stirnwand 3 einen nach aussen vorstehenden Wulst 29 auf, welcher vom Hakenprofil 22 der Seitenwand 2 umfasst wird (s. auch Fig. 9, 10).

In der Einsatzkonfiguration ist die Vorderkante des Riegels 17 von der Rastfläche 25 geringfügig beabstandet. Erst bei Druck auf die Stirnwand 3 in Umklapprichtung, also nach innen, wird die Rastfläche 25 gegen die Vorderkante des Riegels 17 gedrückt, wodurch derselbe unter Deformation im Bereich der Rastachse 18 um dieselbe gegen den vom Hakenfortsatz 23 gebildeten Anschlag gedreht wird. Die Verrastung ist also selbstsperrend.

Zum Lösen der Verrastung wird (s. Fig. 8) der Lösegriff 19 in Umklapprichtung, d. h. nach innen, gedrückt (Pfeil), wodurch der Riegel 17 um die Rastachse 18 gegen die Rastfläche 25 gedreht wird, so dass seine Vorderkante an dieselbe anstösst und unter elastischem Verschwenken vor allem des Riegels 17 im Bereich der Rastachse 18 - der Hakenfortsatz 23 ist durch die Stützstege 28 versteift und am Randsteg 20 abgestützt, daher höchstens geringfügig deformierbar - über die Rastkante 26 hinausgeschoben wird und ausrastet. Sobald die Verrastungen an beiden Seitenrändern auf diese Weise gelöst sind, kann die freie Stirnwand 3 um ihre Scharniere 4 nach innen, d. h. gegen den Boden 1 umgeklappt werden, wie das in Fig. 2a-c und 3 dargestellt ist. Nach dem Umklappen beider Stirnwände 3 sind auch die Seitenwände 2 deblockiert und können über die Stirnwände 3 geklappt werden. Damit ist die Transportkonfiguration. von Fig. 2c erreicht.

Beim Aufklappen der Wände zur Einsatzkonfiguration von Fig. 1 werden nach dem Aufklappen der Seitenwände 2 die Stirnwände 3 aufgeklappt, wobei der Hakenfortsatz 23 in das Fenster 21 geschoben wird. Dabei stösst er mit den Keilstegen 27 gegen den Riegel 17 und dreht ihn um die Rastachse 18 nach aussen, bis er schliesslich an der Rastkante 26 vorbei in die aus Fig. 8 ersichtliche Verrastungsstellung schnappt. Dabei kann durch Ziehen am Lösegriff 19 nachgeholfen werden.

In der Einsatzkonfiguration kann der erfindungsgemässe Kunststoffbehälter auch durch grosse Kräfte weder zusammengeklappt noch auseineinandergedrückt werden. Gegen Druck nach innen wirkt die bereits erläuterte Selbstsperrung der Verrastungen. Gegen Druck nach aussen, also entgegen der Umklapprichtung, sind nicht nur die ebenfalls bereits erwähnte Abstützung der Wände am Boden wirksam, sondern - unabhängig von den Verrastungseinrichtungen - auch die Verschränkung der Seitenwände 2 mit den Stirnwänden 3 im Bereich der aneinanderstossenden Seitenränder. So bewirkt das Umgreifen des Wulstes 29 der Stirnwand 3 durch das Hakenprofil 22 der Seitenwand 2 fast über die ganze Länge der Seitenränder eine sehr gute, auch grossen Kräften widerstehende Sicherung sowohl der Seitenwand 2 als auch der Stirnwand 3 gegen ein Kippen nach aussen. Unterstützt wird diese Sicherung durch die geschilderte Ausbildung der Verrastung, insbesondere die Abstützung des Hakenfortsatzes 23 der Stirnwand 3 am Randsteg 20 der Seitenwand 2.

Gemäss einer zweiten Ausführungsform des erfindungsgemässen Kunststoffbehälters (Fig. 11-15) ist die Verrastung etwas anders ausgeführt als bei der oben beschriebenen ersten Ausführungsform. Bis auf die unten hervorgehobenen Unterschiede sind die Ausführungsformen jedoch gleich, weshalb insofern auf die Beschreibung der ersten Ausführungsform verwiesen wird.

Das Rastteil wird bei der zweiten Ausführungsform vom an der Stirnwand 3 verankerten Hakenfortsatz 23 gebildet, welcher gleich wie bei der ersten Ausführungsform einen Raststeg 24 trägt, dessen nach innen gerichtete Rückseite eine Rastfläche 25 bildet und welcher - die Stützstege 28 der ersten Ausführungsform fehlen hier - um eine Rastachse 18 elastisch verschwenkbar ist. Als Sperrelement steht mit der Rastfläche 25 eine Sperrplatte 30 im Eingriff, welche mit der Seitenwand 2 starr verbunden ist und hinter die Rastfläche 25 greift. Zur Verstärkung der Sperrplatte, insbesondere im Bereich der der Rastfläche 25 zugewandten Kante, trifft (s. Fig. 15) dort eine Stützplatte 31 in spitzem Winkel auf die Sperrplatte 30. Zwecks weiterer Versteifung sind die Sperrplatte 30 und die Stützplatte 31 am oberen und unteren Ende sowie auf halber Höhe durch dreieckige Verstärkungsrippen 32 verbunden.

Zum Lösen der Verrastung wird die Spitze des Hakenfortsatzes 23 unter elastischer Deformation desselben nach rechts geschwenkt (Pfeil), so dass die Rastfläche 25 ausser Eingriff mit der Sperrplatte 30 kommt. Umgekehrt stösst beim Aufklappen der Stirnwand der Hakenfortsatz 23 mit den Keilstegen 27 an die Stützplatte 31 und weicht unter elastischer Verschwenkung um die Rastachse 18 aus, bis er, wenn der Raststeg 24 an der Sperrplatte 30 vorbeigeschoben ist, in seine Grundstellung zurückschnappt und mit dem Raststeg 24 deren Kante umgreift. Die Verrastung gemäss der zweiten Ausführungsform ist zwar nicht selbstsperrend im Sinne derjenigen der ersten Ausführungsform, sie ist aber ebenfalls sehr zuverlässig und hat den Vorteil leichter Bedienbarkeit, da durch die räumliche Nähe des Hakenfortsatzes 23 als des zu verschwenkenden Rastteils zur Stirnwand 3 das Lösen der Verrastung und gleichzeitige Umklappen der Stirnwand 3 vereinfacht ist.

Schliesslich sei noch darauf hingewiesen, dass, obgleich die in den Ansprüchen niedergelegten Merkmale in besonders vorteilhafter Weise zusammenwirken, Scharniere, wie sie im kennzeichnenden Teil des Anspruchs 1 sowie Ansprüchen 2 bis 7 definiert sind, nicht nur in zusammenklappbaren Kunststoffbehältern, sondern ganz allgemein zur Verbindung zweier gegeneinander verschwenkbarer Kunststoffteile einsetzbar sind.

Umgekehrt sind die im kennzeichnenden Teil des Anspruchs 8 und den Ansprüchen 9 bis 23 umschriebenen Verrastungen im Zusammenhang mit gattungsgemässen Kunststoffbehältern einsetzbar, unabhängig davon, in welcher Weise die Wände umklappbar mit dem Boden verbunden sind. Ebenso ist die Verschränkung der Seitenwände gemäss dem kennzeichnenden Teil des Anspruchs 24 und den Ansprüchen 25 bis 27 unabhängig von der Ausbildung dieser Verbindung wie auch der Verrastung bei gattungsgemässen Kunststoffbehältern einsetzbar.

## Patentansprüche

1. Zusammenklappbarer Kunststoffbehälter mit einem Boden (1) sowie mehreren Wänden, welche jeweils über mindestens ein Scharnier (4) derart mit dem Boden (1) verbunden sind, dass sie in eine mindestens annähernd zu demselben parallele Lage klappbar sind, wobei das Scharnier (4) einerseits eine Scharnierbuchse (5) umfasst mit, in einer Einschubrichtung durch eine Lücke (9) getrennt aufeinanderfolgend, mindestens einem Einschubabschnitt (8) und einem Endabschnitt (10) sowie einem in der Einschubrichtung den Einschubabschnitt (8) ganz und den Endabschnitt (10) mindestens teilweise durchdringenden Kanal (11), andererseits einen Scharnierzapfen (7) umfasst, welcher mit dem Endabschnitt (10) und dem Einschubabschnitt (8) überlappend im Kanal (11) drehbar gelagert ist, **dadurch gekennzeichnet, dass**
- der Kanal (11) im Bereich des Einschubabschnitts (8) durch einen sich über dessen ganze Länge erstreckenden Einschubschlitz (12) seitlich offen ist,
- der Scharnierzapfen (7) im Bereich der Lücke (9) von einem Haltefinger (6) seitlich gehalten ist,
- wobei der Haltefinger (6) an seinem dem Einschubabschnitt (8) zugewandten Ende eine Sperrfläche (13) aufweist, welche breiter ist als der Einschubschlitz (12) an seinem an die Lücke (9) grenzenden Ende, jedoch unter elastischer Deformation des Einschubabschnitts (8) durch den Einschubschlitz (12) schiebbar ist.

2. Kunststoffbehälter nach Anspruch 1, **dadurch gekennzeichnet, dass** der Haltefinger (6) an seinem in Einschubrichtung vorderen Ende schmäler ist als der Einschubschlitz (12) an seinem in Einschubrichtung hinteren Ende.

3. Kunststoffbehälter nach Anspruch 1 oder 2, **dadurch gekennzeichnet, dass** der Haltefinger (6) als an seinem in Einschubrichtung vorderen Ende sich verjüngender Steg ausgebildet ist.

4. Kunststoffbehälter nach Anspruch 1 oder 2, **dadurch gekennzeichnet, dass** der Haltefinger (6) an seinem in Einschubrichtung vorderen Ende eine senkrechte Anschlagfläche (6a) und an seinem in Einschubrichtung hinteren Ende eine Verjüngung (6b) aufweist, welche schmäler ist als der Einschubschlitz (12) an seinem an die Lücke (9) grenzenden Ende, jedoch unter elastischer Deformation des Einschubabschnitts (8) durch den Einschubschlitz (12) schiebbar ist.

5. Kunststoffbehälter nach Anspruch 1 oder 2, **dadurch gekennzeichnet, dass** der Haltefinger (6) sowohl an seinem in Einschubrichtung vorderen Ende als auch an seinem hinteren Ende eine Verjüngung (6b) aufweist, welche schmäler ist als der Einschubschlitz (12) an seinem an die Lücke (9) grenzenden Ende, jedoch unter elastischer Deformation des Einschubabschnitts (8) durch den Einschubschlitz (12) schiebbar ist

6. Kunststoffbehälter nach Anspruch 1, **dadurch gekennzeichnet, dass** der Kanal (11) im Bereich des Endabschnitts (10) umfangsseitig geschlossen ist.

7. Kunststoffbehälter nach einem der vorhergehenden Ansprüche, **dadurch gekennzeichnet, dass** der Einschubschlitz (12) sich in Einschubrichtung verengt.

8. Kunststoffbehälter nach einem der vorhergehenden Ansprüche, **dadurch gekennzeichnet, dass** jede Wand entweder durch mindestens eine angrenzende Wand blockiert ist, so dass sie erst nach Umklappen derselben selber nach innen umklappbar ist, oder zwar frei ist, jedoch an mindestens eine blockierte Wand angrenzt und im Bereich der aneinanderstossenden Seitenränder mit derselben lösbar verrastet ist, indem die eine Wand mit einer Rastfläche (25) quer zur nach innen weisenden Umklapprichtung der freien Wand versehen ist, mit welcher ein Sperrelement der anderen Wand eine Verrastung bildet, die durch elastische Deformation eines Rastteils lösbar ist.

9. Kunststoffbehälter nach Anspruch 8, **dadurch gekennzeichnet, dass** das Rastteil um eine Rastachse (18) elastisch verschwenkbar ist.

10. Kunststoffbehälter nach Anspruch 8 oder 9, **dadurch gekennzeichnet, dass** die Rastfläche (25) von einem an der einen Wand verankerten Raststeg (24) gebildet wird.

11. Kunststoffbehälter nach einem der Ansprüche 8 bis 10, **dadurch gekennzeichnet, dass** die Rastfläche (25) seitlich von einem parallel zur Umklapprichtung der freien Wand gerichteten Vorsprung absteht.

12. Kunststoffbehälter nach einem der Ansprüche 8 bis 11, **dadurch gekennzeichnet, dass** das Sperrelement als in Richtung der Rastachse (18) längliche Platte und die Rastfläche (25) als zur Rastachse (18) paralleler Streifen ausgebildet ist.

13. Kunststoffbehälter nach Anspruch 11 oder 12, **dadurch gekennzeichnet, dass** der Vorsprung durch ein Fenster (21) in der anderen Wand ragt.

14. Kunststoffbehälter nach einem der Ansprüche 8 bis 13, **dadurch gekennzeichnet, dass** das elastisch verschwenkbare Rastteil als an der anderen Wand verankerter, als Sperrelement schräg gegen die Rastfläche (25) gerichteter Riegel (17) ausgebildet ist und die Rastachse (18) derart der Rastfläche (25) gegenüber versetzt ist, dass Ausrastung durch Verschwenken des Riegels (17) gegen die Rastfläche (25) über eine dieselbe begrenzende Rastkante (26) bewirkbar ist.

15. Kunststoffbehälter nach Anspruch 14, **dadurch gekennzeichnet, dass** die Rastfläche (25) an ihrem der Rastkante (26) gegenüberliegenden Rand durch einen Anschlag begrenzt ist.

16. Kunststoffbehälter nach Anspruch 14 oder 15, **dadurch gekennzeichnet, dass** der Riegel (17) im Bereich der Rastachse (18) elastisch verformbar und im übrigen steif ist.

17. Kunststoffbehälter nach einem der Ansprüche 14 bis 16, **dadurch gekennzeichnet, dass** der Riegel (17) zur Ausrastung einen im Bereich des der Rastfläche (25) zugewandten Randes angeformten, über die Rastkante (26) vorstehenden Lösegriff (19) trägt.

18. Kunststoffbehälter nach Anspruch 17, **dadurch gekennzeichnet, dass** der Lösegriff (19) als steif mit dem Riegel (17) verbundener Fortsatz ausgebildet ist.

19. Kunststoffbehälter nach Anspruch 18, **dadurch gekennzeichnet, dass** der Lösegriff (19) quer zur Umklapprichtung über die Rastachse (18) hinausragt, so dass die Ausrastung durch Druck auf denselben auslösbar ist.

20. Kunststoffbehälter nach einem der Ansprüche 17 bis 19, **dadurch gekennzeichnet, dass** der Lösegriff (19) als zur Rastfläche (25) annähernd parallele Platte ausgebildet ist.

21. Kunststoffbehälter nach einem der Ansprüche 8 bis 13, **dadurch gekennzeichnet, dass** die Rastfläche (25) am elastisch verschwenkbaren Rastteil angebracht ist.

22. Kunststoffbehälter nach Anspruch 21, **dadurch gekennzeichnet, dass** das Sperrelement als quer zur Umklapprichtung der freien Wand gerichtete Sperrplatte (30) ausgebildet ist, welche hinter die Rastfläche (25) greift.

23. Kunststoffbehälter nach Anspruch 22, **dadurch gekennzeichnet, dass** die Sperrplatte (30) im Bereich einer gegen die Rastfläche (25) weisenden Kante mit einer an der anderen Wand verankerten, schräg gegen die Rastfläche (25) gerichteten Stützplatte (31) verbunden ist.

24. Kunststoffbehälter nach einem der Ansprüche 8 bis 23, **dadurch gekennzeichnet, dass** jede freie Wand mit einem entgegen ihrer Umklapprichtung wirksamen ersten Anschlag an einer angrenzenden blockierten Wand eingreift.

25. Kunststoffbehälter nach Anspruch 24, **dadurch gekennzeichnet, dass** die blockierte Wand durch einen entgegen ihrer Umklapprichtung wirksamen zweiten Anschlag an der freien Wand eingreift.

26. Kunststoffbehälter nach Anspruch 25, **dadurch gekennzeichnet, dass** der erste Anschlag und der zweite Anschlag durch einen vorstehenden Vorsprung und einen denselben hakenartig umfassenden Fortsatz im Bereich der aneinanderstossenden Seitenränder der freien Wand bzw. der blockierten Wand gebildet werden.

27. Kunststoffbehälter nach Anspruch 26, **dadurch gekennzeichnet, dass** der Vorsprung und der Fortsatz als sich im wesentlichen über die gesamte Höhe des jeweiligen Seitenrandes erstreckender Wulst (29) bzw. erstreckendes Hakenprofil (22) ausgebildet sind.

28. Kunststoffbehälter nach einem der Ansprüche 8 bis 27, **dadurch gekennzeichnet, dass** die Aussenwände jeweils abwechselnd als blockierte und freie Wände ausgebildet sind und jede freie Wand mit jeder der benachbarten blockierten Wände verrastet ist.

29. Kunststoffbehälter nach Anspruch 28, **dadurch gekennzeichnet, dass** die Aussenwände nach innen gegen den Boden (1) klappbar sind und die blockierten Wände jeweils die Sperrelemente und die freien Wände die nach innen weisenden Rastflächen (25) tragen.

30. Kunststoffbehälter nach einem der Ansprüche 1 bis 29, **dadurch gekennzeichnet, dass** die Wände jeweils mit den Scharnierzapfen (7) verbunden sind, während der Boden (1) die Scharnierbuchsen (5) trägt.

## Claims

1. Collapsible plastic container having a base (1) and a plurality of walls which are each connected to the base (1), via at least one hinge (4), such that they can be swung into a position which is at least approximately parallel to said base, the hinge (4), on the one hand, comprising a hinge housing (5) with at least one push-in section (8) and an end section (10), following one after the other in a push-in direction and separated by a gap (9), and with a passage (11) which, as seen in the push-in direction, passes through the entire push-in section (8) and at least part of the end section (10), and, on the other hand, comprising a hinge pin (7) which is mounted rotatably in the passage (11) so as to overlap with the end section (10) and the push-in section (8), characterized in that
- in the region of the push-in section (8), the passage (11) is open at the sides as a result of a push-in slot (12) extending over the entire length of said push-in section,
- in the region of the gap (9), the hinge pin (7) is retained laterally by a retaining finger (6),
- the retaining finger (6) having, at its end which is directed towards the push-in section (8), a locking surface (13) which is wider than that end of the push-in slot (12) which adjoins the gap (9), but can be pushed through the push-in slot (12), with the push-in section (8) being deformed elastically in the process.

2. Plastic container according to Claim 1, characterized in that the front end of the retaining finger (6), as seen in the push-in direction, is narrower than the rear end of the push-in slot (12), as seen in the push-in direction.

3. Plastic container according to Claim 1 or 2, characterized in that the retaining finger (6) is designed as a web which tapers at its front end, as seen in the push-in direction.

4. Plastic container according to Claim 1 or 2, characterized in that the retaining finger (6) has a vertical stop surface (6a) at its front end, as seen in the push-in direction, and a tapered portion (6b) at its rear end, as seen in the push-in direction, which tapered portion is narrower than that end of the push-in slot (12) which adjoins the gap (9), but can be pushed through the push-in slot (12), with the push-in section (8) being deformed elastically in the process.

5. Plastic container according to Claim 1 or 2, characterized in that the retaining finger (6) has a tapered portion (6b) both at its front end, as seen in the push-in direction, and at its rear end, which tapered portion is narrower than that end of the push-in slot (12) which adjoins the gap (9), but can be pushed through the push-in slot (12), with the push-in section (8) being deformed elastically in the process.

6. Plastic container according to Claim 1, characterized in that, in the region of the end section (10), the passage (11) is closed around the circumference.

7. Plastic container according to one of the preceding claims, characterized in that the push-in slot (12) narrows in the push-in direction.

8. Plastic container according to one of the preceding claims, characterized in that each wall is either blocked by at least one adjoining wall, with the result that it can only be swung over inwards after said adjoining wall has been swung over, or is free, but adjoins at least one blocked wall and is latched releasably thereto in the region of the abutting side borders by one wall being provided, transversely with respect to the inwardly oriented swing-over direction of the free wall, with a latching surface (25) with which a locking element of the other wall forms a latching connection, which can be released by elastic deformation of a latching part.

9. Plastic container according to Claim 8, characterized in that the latching part can be pivoted elastically around a latching axis (18).

10. Plastic container according to Claim 8 or 9, characterized in that the latching surface (25) is formed by a latching web (24) anchored on one wall.

11. Plastic container according to one of Claims 8 to 10, characterized in that the latching surface (25) projects laterally from a protrusion directed parallel to the swing-over direction of the free wall.

12. Plastic container according to one of Claims 8 to 11, characterized in that the locking element is designed as a plate which extends in an elongate manner in the direction of the latching axis (18), and the latching surface (25) is designed as a strip parallel to the latching axis (18).

13. Plastic container according to Claim 11 or 12, characterized in that the protrusion projects through a window (21) in the other wall.

14. Plastic container according to one of Claims 8 to 13, characterized in that the elastically pivotable latching part is designed as a catch (17), which is anchored on the other wall and is directed, as locking element, obliquely with respect to the latching surface (25), and the latching axis (18) is offset with respect to the latching surface (25) such that disengagement can be effected by pivoting the catch (17) towards the latching surface (25), beyond a latching edge (26) which bounds the latter.

15. Plastic container according to Claim 14, characterized in that, at its border which is located opposite the latching edge (26), the latching surface (25) is bounded by a stop.

16. Plastic container according to Claim 14 or 15, characterized in that the catch (17) can be deformed elastically in the region of the latching axis (18) and is otherwise rigid.

17. Plastic container according to one of Claims 14 to 16, characterized in that, for disengagement purposes, the catch (17) bears a release grip (19) which is integrally formed in the region of the border directed towards the latching surface (25) and projects beyond the latching edge (26).

18. Plastic container according to Claim 17, characterized in that the release grip (19) is designed as an extension which is connected rigidly to the catch (17).

19. Plastic container according to Claim 18, characterized in that the release grip (19) projects beyond the latching axis (18), transversely with respect to the swing-over direction, with the result that disengagement can be initiated by exerting pressure on said release grip.

20. Plastic container according to one of Claims 17 to 19, characterized in that the release grip (19) is designed as a plate which is approximately parallel to the latching surface (25).

21. Plastic container according to one of Claims 8 to 13, characterized in that the latching surface (25) is provided on the elastically pivotable latching part.

22. Plastic container according to Claim 21, characterized in that the locking element is designed as a locking plate (30) which is directed transversely with respect to the swing-over direction of the free wall and engages behind the latching surface (25).

23. Plastic container according to Claim 22, characterized in that, in the region of an edge oriented towards the latching surface (25), the locking plate (30) is connected to a supporting plate (31) which is anchored on the other wall and is directed obliquely with respect to the latching surface (25) .

24. Plastic container according to one of Claims 8 to 23, characterized in that each free wall engages on an adjoining blocked wall by means of a first stop, which acts counter to the swing-over direction of the said free wall.

25. Plastic container according to Claim 24, characterized in that the blocked wall engages on the free wall by means of a second stop, which acts counter to the swing-over direction of the said blocked wall.

26. Plastic container according to Claim 25, characterized in that the first stop and the second stop are respectively formed by a protrusion and an extension which encloses the latter in a hook-like manner, the protrusion and extension respectively being located in the region of the abutting side borders of the free wall and of the blocked wall.

27. Plastic container according to Claim 26, characterized in that the protrusion and the extension are respectively designed as a bead (29) and hook profile (22), each of which extends essentially over the entire height of the respective side border.

28. Plastic container according to one of Claims 8 to 27, characterized in that the outer walls are designed, alternately in each case, as blocked and free walls, and each free wall is latched to each of the adjacent blocked walls.

29. Plastic container according to Claim 28, characterized in that the outer walls can be swung inwards towards the base (1), and the blocked walls bear the locking elements in each case and the free walls bear the inwardly oriented latching surfaces (25).

30. Plastic container according to one of Claims 1 to 29, characterized in that the walls are connected to the hinge pin (7) in each case, while the base (1) bears the hinge housings (5).

## Revendications

1. Récipient repliable en matière plastique comportant une base (1) et plusieurs parois qui sont chacune reliées à la base (1) via au moins une articulation à charnière (4) de telle sorte qu'on peut les faire basculer jusque dans une position dans laquelle elles sont au moins approximativement parallèles à ladite base, l'articulation à charnière (4) comprenant d'une part un logement (5) d'articulation à charnière comprenant au moins une section (8) d'entrée par poussée et une section terminale (10) se suivant l'une l'autre dans une direction d'entrée par poussée et étant séparées par un espace libre (9), ainsi qu'un passage (11) qui, vu dans la direction d'entrée par poussée, traverse totalement la section (8) d'entrée par poussée et au moins une partie de la section terminale (10), et d'autre part, une cheville de charnière (7) qui est montée en rotation dans le passage (11) dans une position de chevauchement avec la section terminale (10) et avec la section (8) d'entrée par poussée, caractérisé en ce que
- dans la zone de la section (8) d'entrée par poussée, le passage (11) est ouvert sur les côtés en raison d'une fente d'entrée par poussée (12) s'étendant sur toute la longueur de ladite section d'entrée par poussée,
- dans la zone de l'espace libre (9), la cheville de charnière (7) est retenue latéralement par un doigt de retenue (6),
- le doigt de retenue (6) possède, à son extrémité qui est tournée vers la section (8) d'entrée par poussée, une surface de blocage (13) dont la largeur est supérieure à celle de l'extrémité de la fente (12) d'entrée par poussée qui est contiguë à l'espace libre (9), mais qui peut être poussée à travers la fente (12) d'entrée par poussée, la section (8) d'entrée par poussée subissant une déformation élastique au cours du processus.

2. Récipient en matière plastique selon la revendication 1, caractérisé en ce que l'extrémité frontale du doigt de retenue (6), vu dans la direction d'entrée par poussée, est plus étroite que l'extrémité dorsale de la fente (12) d'entrée par poussée, vu dans la direction d'entrée par poussée.

3. Récipient en matière plastique selon la revendication 1 ou 2, caractérisé en ce que le doigt de retenue (6) est conçu sous forme d'une nervure qui se rétrécit à son extrémité frontale, vu dans la direction d'entrée par poussée.

4. Récipient en matière plastique selon la revendication 1 ou 2, caractérisé en ce que le doigt de retenue (6) possède une surface d'arrêt verticale (6a) à son extrémité frontale, vu dans la direction d'entrée par poussée, et une portion conique (6b) à son extrémité dorsale, vu dans la direction d'entrée par poussée, ladite portion conique étant plus étroite que l'extrémité de la fente (12) d'entrée par poussée qui est contiguë à l'espace libre (9), mais pouvant être poussée à travers la fente (12) d'entrée par poussée, la section (8) d'entrée par poussée subissant une déformation élastique au cours du processus.

5. Récipient en matière plastique selon la revendication 1 ou 2, caractérisé en ce que le doigt de retenue (6) possède une portion conique (6b) à la fois à son extrémité frontale, vu dans la direction d'entrée par poussée, et à son extrémité dorsale, ladite portion conique étant plus étroite que l'extrémité de la fente (12) d'entrée par poussée qui est contiguë à l'espace libre (9), mais pouvant être poussée à travers la fente (12) d'entrée par poussée, la section (8) d'entrée par poussée subissant une déformation élastique au cours du processus.

6. Récipient en matière plastique selon la revendication 1, caractérisé en ce que, dans la zone de la section terminale (10), le passage (11) est fermé autour de sa circonférence.

7. Récipient en matière plastique selon l'une quelconque des revendications précédentes, caractérisé en ce que la fente (12) d'entrée par poussée se rétrécit dans la direction d'entrée par poussée.

8. Récipient en matière plastique selon l'une quelconque des revendications précédentes, caractérisé en ce que chaque paroi est, soit bloquée par au moins une paroi adjacente, le résultat étant qu'on ne peut la faire basculer vers l'intérieur qu'après avoir fait basculer ladite paroi adjacente, soit est libre, mais est contiguë à au moins une paroi bloquée et y est verrouillée de manière amovible dans la zone des limites des côtés jointifs par une paroi munie, transversalement par rapport à la direction de basculement de la paroi libre orientée vers l'intérieur, d'une surface de verrouillage (25) avec laquelle un élément de verrouillage de l'autre paroi forme une connexion de verrouillage qui peut être libérée par déformation élastique d'un élément de verrouillage.

9. Récipient en matière plastique selon la revendication 8, caractérisé en ce que l'élément de verrouillage est à même de pivoter de manière élastique autour d'un axe de verrouillage (18).

10. Récipient en matière plastique selon la revendication 8 ou 9, caractérisé en ce que la surface de verrouillage (25) est formée par une nervure de verrouillage (24) ancrée sur une paroi.

11. Récipient en matière plastique selon l'une quelconque des revendications 8 à 10, caractérisé en ce que la surface de verrouillage (25) fait saillie latéralement par rapport à une protubérance orientée parallèlement à la direction de basculement de la paroi libre.

12. Récipient en matière plastique selon l'une quelconque des revendications 8 à 11, caractérisé en ce que l'élément de verrouillage est conçu sous forme d'une plaque qui s'étend d'une manière allongée en direction de l'axe de verrouillage (18) et la surface de verrouillage (25) est conçue sous forme d'une bande parallèle à l'axe de verrouillage (18).

13. Récipient en matière plastique selon la revendication 11 ou 12, caractérisé en ce que la protubérance fait saillie à travers une fenêtre (21) pratiquée dans l'autre paroi.

14. Récipient en matière plastique selon l'une quelconque des revendications 8 à 13, caractérisé en ce que l'élément de verrouillage apte à pivoter de manière élastique est conçu sous forme d'une encoche (17) qui est ancrée sur l'autre paroi et qui est orientée, au même titre que l'élément de blocage, en oblique par rapport à la surface de verrouillage (25) et l'axe de verrouillage (18) est décalé par rapport à la surface de verrouillage (25) de telle sorte qu'un désengrènement peut être réalisé en faisant pivoter l'encoche (17) en direction de la surface de verrouillage (25) au-delà d'un bord de verrouillage (26) qui délimite cette dernière.

15. Récipient en matière plastique selon la revendication 14, caractérisé en ce que, à sa limite qui est située face au bord de verrouillage (26), la surface de verrouillage est délimitée par un arrêt.

16. Récipient en matière plastique selon la revendication 14 ou 15, caractérisé en ce que l'encoche (17) peut subir une déformation élastique dans la zone de l'axe de verrouillage (18) et est par ailleurs rigide.

17. Récipient en matière plastique selon l'une quelconque des revendications 14 à 16, caractérisé en ce que, à des fins de désengrènement, l'encoche (17) porte une poignée de libération (19) qui est réalisée de manière solidaire dans la zone de la limite orientée en direction de la surface de verrouillage (25) et qui fait saillie au-delà du bord de verrouillage (26).

18. Récipient en matière plastique selon la revendication 17, caractérisé en ce que la poignée de libération (19) est conçue sous forme d'un prolongement qui est relié de manière rigide à l'encoche (17).

19. Récipient en matière plastique selon la revendication 18, caractérisé en ce que la poignée de libération (19) fait saillie au-delà de l'axe de verrouillage (18), transversalement par rapport à la direction de basculement, le résultat étant que le désengrènement peut être déclenché en exerçant une pression sur ladite poignée de libération.

20. Récipient en matière plastique selon l'une quelconque des revendications 17 à 19, caractérisé en ce que la poignée de libération (19) est conçue sous forme d'une plaque qui est approximativement parallèle à la surface de verrouillage (25).

21. Récipient en matière plastique selon l'une quelconque des revendications 8 à 13, caractérisé en ce que la surface de verrouillage (25) est prévue sur l'élément de verrouillage apte à pivoter de manière élastique.

22. Récipient en matière plastique selon la revendication 21, caractérisé en ce que l'élément de blocage est conçu sous la forme d'une plaque de blocage (30) qui est orientée transversalement par rapport à la direction de basculement de la paroi libre et qui vient s'engrener derrière la surface de verrouillage (25).

23. Récipient en matière plastique selon la revendication 22, caractérisé en ce que, dans la zone d'un bord orienté en direction de la surface de verrouillage (25), la plaque de blocage (30) est reliée à une plaque de support (31) qui est ancrée sur l'autre paroi et qui est orientée en oblique par rapport à la surface de verrouillage (25).

24. Récipient en matière plastique selon l'une quelconque des revendications 8 à 23, caractérisé en ce que chaque paroi libre vient se mettre en contact avec une paroi bloquée adjacente au moyen d'un premier arrêt qui agit dans le sens contraire à la direction de basculement de ladite paroi libre.

25. Récipient en matière plastique selon la revendication 24, caractérisé en ce que la paroi bloquée vient se mettre en contact avec la paroi libre au moyen d'un second arrêt qui agit dans le sens contraire de la direction de basculement de ladite paroi bloquée.

26. Récipient en matière plastique selon la revendication 25, caractérisé en ce que le premier arrêt et le second arrêts sont réalisés respectivement à l'aide d'une protubérance et d'un prolongement qui renferme cette dernière à la manière d'un crochet, la protubérance et le prolongement étant respectivement situés dans la zone des limites latérales jointives de la paroi libre et de la paroi bloquée.

27. Récipient en matière plastique selon la revendication 26, caractérisé en ce que la protubérance et le prolongement sont respectivement conçus sous forme d'une arête ronde (29) et d'un profil en crochet (22), chacun s'étendant essentiellement sur toute la hauteur de la limite latérale respective.

28. Récipient en matière plastique selon l'une quelconque des revendications 8 à 27, caractérisé en ce que les parois externes sont conçues, en alternance dans chaque cas, sous forme de parois bloquées et libres, et chaque paroi libre est verrouillée à chacune des parois bloquées adjacentes.

29. Récipient en matière plastique selon la revendication 28, caractérisé en ce que les parois externes peuvent basculer vers l'intérieur en direction de la base (1), les parois bloquées portant les éléments de blocage dans chaque cas et les parois libres portant les surfaces de verrouillage (25) orientées vers l'intérieur.

30. Récipient en matière plastique selon l'une quelconque des revendications 1 à 29, caractérisé en ce que les parois sont reliées à la cheville de charnière (7) dans chaque cas, tandis que la base (1) porte les logements de chevilles de charnières (5).
